# EUROPÄISCHE PATENTSCHRIFT

(11) **EP 2 463 103 B1**
(45) Veröffentlichungstag und Bekanntmachung des Hinweises auf die Patenterteilung: **15.01.2014**
(21) Anmeldenummer: 11004696.8
(22) Anmeldetag: 09.06.2011
(51) Int. Cl.: B41J 2/175

(54) **Vorrichtung zur Versorgung eines Druckers mit Tinte**
Device for supplying a printer with ink
Dispositif d'alimentation en encre pour imprimante

(30) Priorität: 10.12.2010 DE 102010054139
(43) Veröffentlichungstag der Anmeldung: 13.06.2012
(73) Patentinhaber: Franck, Jan, 95448 Bayreuth (DE)
(72) Erfinder: Franck, Jan, 95448 Bayreuth (DE)
(74) Vertreter: Küchler, Stefan

(56) Entgegenhaltungen:
- EP-A2- 0 237 787
- WO-A1-97/10106

## Beschreibung

Die Erfindung richtet sich auf eine Vorrichtung zur Versorgung eines Druckers mit Tinte der Dichte ρ.

Üblicherweise wird die Versorgung eines Druckers, insbesondere für den Hausgebrauch, durch Einwegkartuschen bewerkstelligt. Diese Einwegkartuschen werden nach Entleerung entfernt und durch neue, volle Kartuschen ersetzt. Durch diese Einwegkartuschen wird eine große Menge an Abfall generiert, der meist sogar dem Sondermüll zugeführt werden muß.

Um diese Mengen an Müll zu reduzieren, gibt es auf dem Markt verschiedene Nachfüllsysteme. Derartige Nachfüllsysteme finden nicht nur bei normalen Tischdruckern Anwendung, sondern insbesondere auch bei großformatigen, industriellen Druckern oder sogar bei Druckmaschinen. Andererseits können derartige Druckwerke auch bspw. in Kopierer zum Einsatz kommen, insbesondere in großformatigen Kopierern, wo also gemäß einer (kleinen) Vorlage in großem oder vergrößertem Maßstab großflächig gedruckt wird. Allerdings ist der Hauptanwendungsfall im Bereich von großformatigen, industriellen Druckern zu sehen.

Eine Variante des Nachfüllens wird durch aufwendig elektronisch gesteuerte Systeme erreicht. Dabei wird nach Unterschreiten eines bestimmten Tintenpegels ein Ventil geöffnet, um den Tintenbehälter wieder aufzufüllen.

Beispielsweise offenbart die WO 79/00955 eine Tintenfüllstandskontrolleinrichtung, die durch die Verwendung eines Ultraschallsensors den Füllstand der Tinte kontrolliert und dann mit Hilfe einer komplexen elektronischen Ansteuerung eine Nachfüllung des Tintenspeichers bewirkt und gleichzeitig eine Überfüllung desselben bzw. ein Überlaufen verhindert.

Alle bisher bekannten Nachfüllsysteme für Drucker jeglicher Art oder gar für Druckmaschinen sind mit ähnlichen Nachteilen behaftet: Die Nachfüllung erfolgt nur durch komplexe Steuer- und Regelsysteme und ist somit infolge der elektronischen Steuerung und der Verwendung von Sensoren, Schwimmern, Ventilen od. dgl. sehr kostenaufwendig. Zusätzlich verbrauchen die Steuer- und Regelsysteme im Betrieb Energie, meist in Form von Strom, was weitere Kosten generiert. Erschwerend kommt hinzu, dass derart geartete Systeme störanfällig und somit wartungs- und kostenaufwendig sind.

Dokument EP0237787 zeigt ein Tinten-Vorratsbehälter mit einer Öse zum Einhängen einer Zugfeder.

Aus dem oben beschriebenen Stand der Technik resultiert das die Erfindung initiierende Problem, eine gattungsgemäße Vorrichtung zur Versorgung eines Druckers oder einer Druckmaschine mit Tinte der Dichte ρ derart weiterzubilden, dass diese möglichst einfach und wartungsarm und dennoch zuverlässig ist und ohne Hilfsenergie auskommt.

Die Lösung dieses Problems gelingt bei einer gattungsgemäßen Vorrichtung durch wenigstens einen geschlossenen oder verschließbaren, nachfüllbaren Tinten-Vorratsbehälter aus einem vorzugsweise formsteifen Material mit einem Füllvolumen V₀, einer Höhe h₀ und einem Querschnitt Q(h) des inneren Hohlraums, sowie mit einer Vorrichtung zum Druckausgleich zwischen dem Behälterinneren und seiner Umgebung, wobei der Tinten-Vorratsbehälter in vertikaler Richtung verstellbar ist und durch wenigstens eine etwa vertikal wirkende Feder mit einer von der Auslenkung ΔL = L - L₀ gegenüber ihrer Länge L₀ bei vollständig leerem Tinten-Vorratsbehälter abhängigen Federkraft $F = F \left(ΔL\right) = - {\int }_{0}^{ΔL} Dʹ \left(l\right) dl$
gehalten wird, wobei für die Federcharakteristik D'(L) gilt: $Dʹ \left(L\right) = ρ * Q \left(h=ΔL\right) * \left(1\pm ε\right) ,$
mit 0 ≤ ε ≤ 0,2, vorzugsweise 0 ≤ε ≤ 0,1, insbesondere 0 ≤ ε ≤ 0,05, beispielsweise 0 ≤ ε ≤ 0,02.

Durch eine derartige Beziehung zwischen der Querschnittsform des verwendeten Tintenvorratsbehälters und der zu dessen variabler Abstützung/Aufhängung eingesetzten Feder wird erreicht, dass das Tintenniveau in dem Tintenvorratsbehälter stets auf einer konstanten Höhe bleibt, unabhängig von der Tintenmenge in dem Behälter. Im Allgemeinen ist hierfür wenigstens ein Federelement mit einer nichtlinearen Kennlinie erforderlich.

Eine besonders vorteilhafte Ausführungsform zeichnet sich aus durch wenigstens einen geschlossenen oder verschließbaren, nachfüllbaren Tinten-Vorratsbehälter von konstantem Querschnitt mit einer Grundfläche Q aus einem formsteifen Material, sowie mit einer Vorrichtung zum Druckausgleich zwischen dem Behälterinneren und seiner Umgebung, so dass der Querschnitt des Behälters unabhängig von dessen Befüllungszustand konstant ist, wobei der Tinten-Vorratsbehälter in vertikaler Richtung verstellbar ist und durch wenigstens eine etwa vertikal wirkende Feder mit der Federkonstante D gehalten wird, wobei gilt: $D = ρ * Q \left(1\pm ε\right) ,$
mit 0 ≤ ε ≤ 0,2, vorzugsweise 0 ≤ ε ≤ 0,1, insbesondere 0 ≤ ε ≤ 0,05, beispielsweise 0 ≤ ε ≤ 0,02.

Hierbei handelt es sich sozusagen um einen speziellen Fall der vorangehend beschriebenen allgemeinen Anordnung. Bei dem speziellen Fall eines konstanten Behälterquerschnitts vereinfacht sich die Relation zwischen Federcharakteristik und Behälterquerschnitt, und es kann eine "normale" Feder mit linearer Federcharakteristik bzw. mit einer Federkonstante eingesetzt werden.

Die Federkonstante oder Federrate, auch Federhärte, Federsteifigkeit oder Richtgröße (Direktionskonstante) genannt, verbindet die Auslenkung einer Feder mit der daraus resultierenden Kraft. Nur bei einer linearen Feder ist dieser Anstieg der Kraft eine Konstante. Für eine Feder gilt dies nur bis zur Elastizitätsgrenze.

Nach dem Hookschen Gesetz ist die rücktreibende Kraft einer Feder, genannt Federkraft, proportional zur Verschiebung ΔL des Kraftangriffspunktes entgegen der Kraftrichtung, sofern durch die Kraftwirkung die Feder nicht dauerhaft plastisch verformt und damit zerstört wird (D = const.). Es gilt also die Beziehung $F = - D * ΔL ,$
mit D: Federkonstante.

Die (der Federkraft entgegengesetzte) Kraft, die eine Längung der Feder bewirkt, ist gleich dem Produkt aus Federkonstante D und dem Weg ΔL, um den sich der Kraftangriffspunkt der Feder verschiebt. Bei einer Zug- oder Druckfeder ist dies die Längenänderung der Feder.

Die Bestimmung einer Federkonstante erfolgt mittels eines Zugversuchs, bei dem man eine Kraft F anlegt und die Auslenkung bzw. Längenänderung ΔL = L - L₀ in Richtung der angelegten Kraft misst. Daraus ergibt sich die Federkonstante zu $D = F / ΔL$

Die Federkonstante D wird üblicherweise in der Einheit Newton/Meter oder (seltener) in Kilogramm/Sekunde² angegeben: $\left[D\right] = N / m = kg / {s}^{2} .$

Die Beschreibung einer Feder durch ihre Federkonstante ist eine in der Praxis ausreichend genaue Näherung für das federnde Verhalten von linearen Federn.

Die Federsteifigkeit oder Federkonstante D einer Schraubenfeder berechnet sich bspw. zu $D = G * {{d}_{D}}^{4} / \left(8*{{d}_{F}}^{3}*n\right)$
mit
d_{D} = Drahtdurchmesser [mm]
d_{F} = mittlerer Federdurchmesser [mm]
n = federnde Windungen
G = Schubmodul [N/mm²] (für Federstahldraht i. d. R. 81500 N/mm², laut DIN EN 13906-1 (2002))

Durch besondere Gestaltung (veränderlicher Windungsdurchmesser, Gummiformkörper, Luftfedern) lassen sich jedoch Federn herstellen, deren Kraft/Weg-Zusammenhang nicht linear ist. In diesem Fall soll im Rahmen der vorliegenden Erfindung das Kraft/Weg-Diagramm durch seine lokale Steigung $Dʹ \left(L\right) = d F / d L$
als von der Auslenkung L = L₀ + ΔL abhängige Federcharakteristik D'(L) beschrieben werden.

Der Tinten-Vorratsbehälter sollte im wesentlichen geschlossen sein, insbesondere auch an seiner Oberseite, damit die enthaltene Tinte nicht verdunstet bzw. eintrocknet.

Es hat sich als günstig erwiesen, dass der Tinten-Vorratsbehälter aus einem zumindest teilweise (entlang der Behälterbahn) transparenten oder opaken Material besteht, bspw. aus Kunststoff oder Glas. Auch die Verwendung einer (zusätzlichen) Skala entlang der Behälterbahn ist sinnvoll.

Somit kann der Betreiber erkennen, welchen aktuellen Füllstand der Vorratsbehälter aufweist, und kann diesen vor der Entleerung rechtzeitig durch eine Nachfüllöffnung erneut befüllen. Die Nachfüllöffnung befindet sich vorzugsweise an der Oberseite oder seitlich im oberen Bereich des Vorratsbehälters und sollte mit einem (Schraub-) Deckel wiederverschließbar sein, damit es nicht zum Austrocknen der Tinte im Betrieb kommt, welche deren Eigenschaften beeinträchtigen könnte und insbesondere auch die erfindungsemäße Niveau-Regulierung negativ beeinflussen könnte.

Die Nachfüllung des/der Vorratsbehälter kann manuell erfolgen oder auch mit Hilfe eines Schlauches oder Rohrs an einen weiteren Tank, insbesondere Kanister, angeschlossen sein, aus dem die jeweilige Tinte nachgepumpt werden kann. Eine besonders einfache, wartungsarme Variante dieser Nachfüllung, die beispielsweise ohne Verwendung von zusätzlichen Sensoren auskommt, kann dadurch geschehen, dass eine Pumpe, die mit einer Zeitschaltuhr ausgestattet ist, regelmäßig in einem vorgegebenen Zeitintervall Tinte in das Vorrats-Tintengefäß nachpumpt, ungeachtet des jeweiligen Füllstandes. Ein Überfüllen desselbigen bzw. Überlaufen kann durch die Anbringung eines Überlaufes verhindert werden, welcher derart ausgeführt ist, dass die überschüssige Tinte vom Tinten-Vorratsgefäß wieder zurück in den (großvolumigen) Nachfülltank bzw. Kanister gelangt. Diese Variante der Nachfüllung ist sogar bei laufender Maschine bzw. laufendem Drucker problemlos möglich.

Im Gegensatz zu Einweg-Behältern verfügt ein erfindungsgemäßer Tintenbehälter in seinem oberen Bereich über eine Nachfüllöffnung. Eine solche Öffnung könnte beispielsweise einen Querschnitt in der Größenordnung von 50 bis 200 mm² aufweisen, oder noch größer. Diese Öffnung ist dann im Normalbetrieb mit einem Deckel verschlossen. Es kann sich hierbei z.B. um einen Schraubdeckel handeln, wie er auch bei älteren Autobatterien zu finden ist.

Für eine ordnungsgemäße Speisung aus dem Vorratsbehälter an den Verbraucher - wofür die erfindungsgemäße Niveau-Regulierung wichtig ist - sollte der Tinten-Vorratsbehälter im Bereich seiner Oberseite eine Öffnung zum Druckausgleich aufweisen, bspw. eine kleine Öffnung mit einem Querschnitt von weniger als 20 mm², vorzugsweise eine kleine Öffnung mit einem Querschnitt von 10 mm² oder weniger, insbesondere eine kleine Öffnung mit einem Querschnitt von 5 mm² oder weniger, oder gar eine kleine Öffnung mit einem Querschnitt von 2 mm² oder weniger, wenn nicht sogar eine kleine Öffnung mit einem Querschnitt von 1 mm² oder weniger. Die Öffnung sollte möglichst klein sein, damit es nicht zum Verdunsten des Lösemittels kommt, und somit die Eigenschaften der Tinte beeinträchtigt werden oder die Tinte sogar ganz eintrocknet. Gleichzeitig muß die Öffnung noch groß genug sein, um einen stetigen Druckausgleich zu ermöglichen. Diese Öffnung kann sich einerseits in dem Gehäuse des Tintenbehälters selbst befinden, andererseits auch an bzw. in einem (Schraub-) Deckel zum Verschluß einer Nachfüllöffnung.

Der/die Tinten-Vorratsbehälter sollte(n) unabhängig von ihrer Grundgestalt formstabil ausgeführt sein, also beispielsweise aus teilweise opakem oder transparentem Kunststoff oder aus Glas. Sollte der Tinten-Vorratsbehälter selbst nicht formstabil ausgeführt werden können, so sollte er zumindest in einer geeigneten formstabilen Manschette oder Hülse eingeführt sein, um seine Funktionsweise zu garantieren. Diese Hülse bzw. Manschette sollte vorzugsweise zumindest teilweise in horizontaler Richtung lichtdurchlässig sein, damit man den Füllstand ablesen kann. Hierzu kann nötigenfalls auch ein Fenster in einer solchen Manschette und/oder in dem Vorratsbehälter selbst vorgesehen sein.

Es hat sich konstruktionstechnisch als besonders günstig erwiesen, wenn der Tinten-Vorratsbehälter eine zylindrische oder prismatische Grundgestalt aufweist mit einer vertikalen Längsachse. Bei Verwendung einer zylindrischen oder prismatischen Grundgestalt müssen an die Art der verwendeten Druck- oder Zugfeder keine besonderen Anforderungen gestellt werden, sondern es kann vielmehr eine Feder mit linearer Federcharakteristik verwendet werden, wie sie handelsüblich leicht zu beschaffen ist. Desweiteren ist bei einer linearen Feder keine unerwünschte Verstellung zu befürchten. Selbst wenn dem jedoch so sein sollte, kann eine Verstellung leicht durch Verwendung einer Stellschraube reguliert bzw. korrigiert werden, also mit geringstem Aufwand.

Der Tinten-Vorratsbehälter sollte an oder im Bereich seiner Oberseite eine Öse od. dgl. zum Befestigen einer Aufhängevorrichtung bzw. zum Einhängen einer Feder od. dgl. aufweisen, vorzugsweise etwa vertikal oberhalb des Schwerpunktes des gerade hängenden, halb befüllten Tinten-Vorratsbehälters. Eine solche Öse od. dgl. erlaubt das freie Aufhängen des Tinten-Vorratsbehälters an einem Gestell oder Gestänge, an welchem ein oder mehrere, verschiedene Vorratsbehälter gleichzeitig aufgehängt werden können, welche das gleichzeitige Speisen verschiedener Verbraucher bzw. Drucker erlauben oder das Speisen eines Druckers mit unterschiedlichen Druck-Farben bzw. Farbtinten. Die Tinten-Vorratsbehälter werden an dem Gestell so angebracht, dass sie sich alle im Lot befinden und der Füllstand der Tinte(n) ein gleich hohes Flüssigkeitsniveau einnimmt.

Im Druckbereich, sowohl für Tisch- aber auch für Großanwendungen wird häufig das CMY-System zur subtraktiven Farbmischung herangezogen, so dass es häufig gewünscht ist, beispielsweise drei Grundfarben (cyan, magenta, gelb) gleichzeitig im Betrieb zu haben. Die Aufhängung erlaubt allerdings genauso die Verwendung von nur einem oder anderen Vorratsbehältern als für die Grundfarben cyan, magenta, gelb.

Vielmehr sind die Tinten-Vorratsbehälter für jegliche Arten von Tintenformulierungen verwendbar. Somit können beliebige Farben und Formulierungen auch für unterschiedliche Drucker (-Systeme) oder für unterschiedliche zu bedruckende Materialien in den/die Tinten-Vorratsbehälter eingefüllt werden, selbst wenn diese an einem gemeinsamen Gestell oder Gestänge aufgehängt sind.

Ein typischer austauschbarer Tinten-Vorratsbehälter könnte beispielsweise eine etwa quaderförmige Grundgestalt mit den Abmessungen (h x b x t) von 20 cm x 10 cm x 10 cm haben und mit einer Tinte der Dichte 1g/cm³ befüllt sein. Bei 300 ml Füllung wäre die Füllhöhe somit 3 cm. Eine Feder mit einer Federeigenschaft von 1cm/100g würde sich um 3 cm dehnen, um die Füllhöhe konstant zu halten.

Der Tinten-Vorratsbehälter kann natürlich auch andere Ausmaße einnehmen oder mit nicht nur wasserbasierenden Tinten gefüllt sein. Somit kann die Dichte der verwendeten Tinte kleiner oder größer ca. 1 g/cm³ sein, je nachdem, welches Lösemittel oder welche Lösemittelmischung oder gar welche Öle Verwendung findet (-en). Die Beschaffenheit der Tinte und die Größe des/der Tinten-Vorratsbehälter richtet sich nach dem gewünschten Anwendungsbereich (Klein- oder Großformatdrucker, Zeitungsdruck, Bedruckung unterschiedlicher Materialien, bspw. (Zeitungs-) Papier, Karton, Folie, usw.).

Die in dem/den Tinten-Vorratsbehälter(n) verwendete Tinte sollte möglichst entgast vorliegen, damit ein fehlerloser Betrieb ohne Entstehung von Gasblasen möglich ist, und somit die Füllstandsmessung exakt bleibt, aber auch keine Gasblasen in den Verbraucher gelangen und somit das Druckergebnis verschlechtern. Zum Entgasen wird eine semipermeable Membran verwendet, an deren Außenseite ein Vakuum oder Unterdruck anliegt, während die Tinte an ihrer Innenseite entlang strömt. Der Tinten-Vorratsbehälter sollte desweiteren an oder im Bereich seiner Unterseite einen Anschluß für eine Tintenleitung aufweisen, vorzugsweise für den Anschluß eines Tintenschlauchs, insbesondere für einen (flexiblen) Tintenschlauch eines druckerinternen Tintensystems. Dabei ist es besonders von Vorteil, wenn die Anschlußöffnung für den Tintenschlauch sich mittig an der Unterseite des Tinten-Vorratsgefäßes befindet. Diese mittige Anordnung bringt den Vorteil mit sich, dass der am Gestell befestigte Tinten-Vorratsbehälter nicht leicht aus dem Lot gebracht werden kann und somit die verwendete Feder in vorgesehener Weise den Füllstand fehlerarm nachkorrigiert. Um ein gerades Hängen des Tintenvorratsbehälters sicherzustellen, könnte der Tintenschlauch ggf. auch durch eine ringförmige Öse vertikal unterhalb des Vorratsbehälters geführt sein.

Um in einfacher Weise den Federkraftspeicher zur Füllstandskontrolle auszunutzen, ist es von Vorteil, wenn wenigstens eine Feder als Zugfeder vorzgsweise in Form einer Spiralfeder ausgebildet ist. Genauso ist auch die Verwendung anderer geeigneter Kraftspeicher denkbar, wie beispielsweise die Verwendung eines Gummibandes als Kraftspeicher oder ähnlicher elastischer Elemente. Somit ergibt sich ein einfaches System, welches wartungsarm ist und keine Hilfsenergie benötigt.

Dabei sollte wenigstens einer der verwendeten Kraftspeicher (Feder, Gummiband od. dgl.) austauschbar sein, insbesondere lösbar eingehängt sein. Durch die lösbare Einhängung kann der Tinten-Vorratsbehälter je nach Bedarf auf einfache Art und Weise ausgetauscht werden. Diese Austauschbarkeit ist sinnvoll, wenn zum Beispiel unterschiedliche Tintenmedien mit verschiedenen-Dichten ρ verwendet werden sollen, da in diesem Fall Federn mit unterschiedlichen Federkonstanten D notwendig sin.

Das obere Ende der Feder sollte an einer oben bereits erwähnten Stütz- oder Aufhängevorrichtung befestigt oder befestigbar sein, so dass der/die Tinten-Vorratsbehälter in vertikaler Richtung frei beweglich aufgehängt werden können. Durch die Benutzung von an den jeweiligen Behälter angepassten Federn können die jeweiligen Füllstandshöhen stets gleich gehalten werden.

Die Befestigung an der Stütz- oder Aufhängevorrichtung sollte nach zweckmäßiger Ausgestaltung über eine Höhenverstelleinrichtung erfolgen, insbesondere über eine Feinhöhenverstelleinrichtung. Diese Feinhöhenverstellung erlaubt es, die jeweilige Feder so zu justieren, dass der/die Tintenvorratsbehälter die gleichen Füllstandshöhen aufweisen.

Die Stütz- oder Aufhängevorrichtung sollte die Gestalt eines Galgens oder einer Brücke aufweisen und vorzugsweise exakt horizontal (beispielsweise mit Hilfe einer Wasserwaage, die auch in das Gestell integriert sein kann), ausgerichtet sein.

Dabei ist es von Vorteil, wenn die Stütz- oder Aufhängevorrichtung höhenverstellbar ist, um so leicht anpassbar zu sein, beispielsweise auf unterschiedlich große bzw. lange Tinten-Vorratsbehälter.

Schließlich entspricht es der Lehre der Erfindung, dass die Stütz- oder Aufhängevorrichtung mit einem Drucker integriert ist. Die Ankopplung des/der Tinten-Vorratsbehälter gelingt beispielsweise an einen internen Schlauch des Druckertintensystems oder dergleichen.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: eine schematische Seitenansicht auf eine erfindungsgemäße Vorrichtung mit einem höhenverstellbaren Tintenbehälter in drei verschiedenen Füllzuständen; sowie
- Fig. 2: eine weitere Ausführungsform der Erfindung mit drei höhenverstellbaren Tintenbehältern in einer der Fig. 1 entsprechenden Darstellung.

In Fig. 1 ist ein Tinten-Vorratsbehälter 1 schematisch dargestellt, der mit einer Tintenflüssigkeit 2 gefüllt ist. Der Tinten-Vorratsbehälter 1 ist in verschiedenen Füllzuständen dargestellt: Im Zustand I ist der Tintenvorratsbehälter 1 bereits zur Hälfte entleert und soll nun neu befüllt werden; dies ist im Zustand II geschehen - der Tintenvorratsbehälter 1 ist nahezu voll; in der Folgezeit wird er nun zum Speisen eines Verbrauchers verwendet - Zustand III zeigt schließlich den tief entleerten Tintenvorratsbehälter 1.

Die schematische Darstellung verdeutlicht, dass der Tintenvorratsbehälter 1 an einer Zugfeder 3 hängt; deren Federkonstante D ist derart ausgewählt, dass das Flüssigkeitsniveau 4 der Tinte 2 unabhängig von dem Füllungszustand voll (Zustand II), halb (Zustand I) oder leer (Zustand III) stets konstant gehalten wird. Dies wird durch eine jeweils unterschiedliche Auslenkung der Zugfeder 3 bewirkt.

Wesentlich dabei ist, dass die Summe aus der Länge L = L₀ + ΔL der Feder 3, der Höhe h₀ des Tinten-Vorratsbehälters 1, abzüglich dem Füllstand h der Tinte 2 in dem Tinten-Vorratsbehälter 1 stets konstant ist: ${L}_{0} + ΔL + {h}_{0} - h = const . ,$
wobei L₀ die Federlänge bei vollständig entleertem Behälter, jedoch ggf. angeschlossenem Tintenschlauch, ist.

Der Tinten-Vorratsbehälter 1 ist dabei mittels seiner Zugfeder 3 an einem Gestell 5 aufgehängt, das exakt waagerecht ausgerichtet ist.

Im vollständig entleerten Zustand soll gelten: $ΔL = h = 0 ,$
also: ${L}_{0} + {h}_{0} = Niveau 4 - Niveau 7 ,$
wobei das Niveau 7 etwa der oberen Einhängeöse der Feder 3 entspricht.

Als Randbedingung muß gelten: $Niveau 4 = {Niveau}_{Druckkopf}$

Falls diese Gleichung nicht erfüllt sein sollte, muß die Feder 3 justiert werden. Hierzu ist diese bspw. mit einer Stellschraube 6 verbunden, die in einem Innengewinde an dem Gestell 5 schraubverstellbar ist und dadurch eine Feinhöhenverstellung des Systems erlaubt. Dabei wird durch Verstellung des Niveaus 7 gleichzeitig auch das Niveau 4 beeinflußt und kann auf das gewünschte Niveau des Druckkopfs einjustiert werden.

Wie in Fig. 2 dargestellt, kann das Gestell 5 in Form einer Brücke konstruiert sein, oder auch in Form eines Galgens. Dabei ist das Gestell 5 selbst vorzugsweise noch höhenverstellbar, um die Einhängung unterschiedlicher Formate von Tinten-Vorratsbehältern 1 zu erlauben.

Dazu umfaßt das Gestell 5 bspw. eine waagerechte Stange 16, die beispielsweise mit einer integrierten Wasserwaage versehen sein kann, und dazu eine (Galgen) oder zwei (Brücke) lotrechte Säule(n) 8, welche die Stange 16 an einem oder beiden Enden stützt (-en). Die Stange 16 kann mit der/den Säule(n) 8 verschweißt oder verschraubt sein oder auch nur in dafür vorgesehenen Nuten eingehängt sein.

Die Säule(n) 8 ist/sind vorzugsweise höhenverstellbar ausgeführt, indem sie bspw. teleskopisch ausziehbar gestaltet sind, insbesondere mit zwei oder mehreren, ineinander verschiebbaren Rohren 11 oder Stangen, von denen eine wenigstens eine Bohrung 12 und eine zweite mehrere Bohrungen 9 in vertikalen, vorzugsweise äquidistanten Abstand aufweist. Je nach Ausrichtung der Teleskoprohre 8, 11 fluchten unterschiedliche Bohrungen 9, 12 miteinander, durch welche sodann zur Fixierung der eingestellten Gestellhöhe ein Bolzen oder Stift 10 durch eine äußeres Säulenrohr 11 und die darin aufgenommene, eigentlich tragende Säule 8 hindurch gesteckt werden kann.

Im oberen Bereich des Tinten-Vorratsbehälters 1 befindet sich eine Nachfüllöffnung 13, in die z. B. manuell Tinte nachgefüllt werden kann. Diese Nachfüllöffnung 13 kann sich direkt in der Oberseite des Tinten-Vorratsbehälters 1 befinden oder knapp darunter. Hierzu sollte diese Öffnung einen ausreichenden Querschnitt aufweisen, bspw. 50 mm² bis 200 mm². Vorzugsweise ist diese Nachfüllöffnung 13 mit einem Deckel, insbesondere mit einem Schraubdeckel, verschließbar, damit die eingefüllte Tinte 2 nicht verdunstet oder austrocknet.

Eine weiter Variante wäre es, aus einem größeren Tank oder Kanister Tinte mittels einer Pumpe nachzufüllen. Eine solche Pumpe könnte mit einer Zeitschaltuhr ausgestattet sein, um somit in vorgegebenen Zeitintervallen regelmäßig eine (festgelegte) Menge an Tinte nachzufüllen. In diesem Fall könnte an der Mantelfläche des Tintenvorratsbehälters 1 ein Überlauf vorgesehen sein, von wo überschüssige Tinte 2 wieder in den größeren Tank oder Kanister zurückfließt.

Ferner sollte im oberen Bereich des Tinten-Vorratsbehälters 1 noch eine (kleine) Druckausgleichsöffnung angebracht sein, die ständig offen ist und die Entstehung eines Unterdrucks oberhalb der Tinte 2 vermeidet. Diese Druckasusgleichsöffnung kann relativ klein sein.

Am Boden des Tinten-Vorratsbehälters 1 ist eine Auslassöffnung 14 angeordnet, woran beispielsweise ein Schlauch 15 angeschlossen sein kann, der zum Verbraucher führt. Die Auslassöffnung 14 ist bevorzugt mittig am Boden des Tinten-Vorratsbehälters 1 angeordnet, damit dieser stets gerade hängt; in besonderen Fällen könnte sie aber auch - wie in der Zeichnung dargestellt - seitlich am Rand des Bodens installiert sein.

In der Fig. 2 ist ein Tinten-Nachfüllsystem mit mehreren Tintenbehältern 1 dargestellt, die an einem horizontalen Träger 16 eines brückenförmigen Gestells 5 nebeneinander aufgehängt sind. Jeder Tintenbehälter 1 verfügt dabei über eine eigene Feder 3 und Stellschraube 6 zur individuellen Niveauregulierung und -einstellung. Diese Ausführungform eignet sich insbesondere für Farbdrucker und -druckwerke. Dabei können bspw. in je einem Tintenbehälter 1 Tinten mit den Farben Magenta, Cyan und Gelb vorgehalten werden.

### Bezugszeichenliste

- 1: Tinten-Vorratsbehälter
- 2: Tintenflüssigkeit
- 3: Zugfeder
- 4: Flüssigkeitsniveau
- 5: Gestell
- 6: Stellschraube
- 7: Flüssigkeitsniveau
- 8: Säulenelement
- 9: Bohrung
- 10: Bolzen
- 11: Säulenelement
- 12: Bohrung
- 13: Nachfüllöffnung
- 14: Auslassöffnung
- 15: Schlauch
- 16: Stange

## Patentansprüche

1. Vorrichtung zur Versorgung eines Druckers, insbesondere eines Tintenstrahldruckers, mit Tinte der Dichte p, umfassend einen nachfüllbaren Tinten-Vorratsbehälter (1), vorzugsweise aus einem formsteifen Material, mit einem Füllvolumen V₀, einer Höhe h₀ und einem Querschnitt Q(h) des inneren Hohlraums, sowie mit einer Vorrichtung zum Druckausgleich zwischen dem Behälterinneren und seiner Umgebung, so dass der Druck in dem Behälter (1) unabhängig von dessen Befüllungszustand konstant ist, wobei der Tinten-Vorratsbehälter (1) in vertikaler Richtung verstellbar ist, an oder im Bereich seiner Oberseite eine Öse od. dgl. zum Einhängen eines vertikal wirkenden, als Zugfeder ausgebildeten Federelements (3) aufweist und mit einer von der Auslenkung ΔL = L - L₀ gegenüber seiner Länge L₀ bei vollständig leerem Tinten-Vorratsbehälter (1) abhängigen Federkraft $F = F \left(ΔL\right) = - {\int }_{0}^{ΔL} Dʹ \left(l\right) ⁢ dl$
gehalten wird, wobei für die Federcharakteristik D'(L) gilt: $Dʹ \left(L\right) = ρ * Q \left(h=ΔL\right) * \left(1\pm ε\right) ,$
mit 0 ≤ ε ≤ 0,2, vorzugsweise 0 ≤ ε ≤ 0,1, insbesondere 0 ≤ ε ≤ 0,05, beispielsweise 0 ≤ ε ≤ 0,02, **dadurch gekennzeichnet, dass**
a) der Tinten-Vorratsbehälter (1) geschlossen oder verschließbar ist und in seinem oberen Bereich eine Nachfüllöffnung aufweist, die im Normalbetrieb mit einem Deckel verschlossen ist; wobei
b) eine Einrichtung zum Entgasen der Tinte vorgesehen ist in Form
einer semipermeablen Membran, an deren Außenseite ein Vakuum oder Unterdruck anliegt, während die Tinte an ihrer Innenseite entlang strömt.

2. Vorrichtung zur Versorgung eines Druckers, insbesondere eines Tintenstrahldruckers, mit Tinte der Dichte p, umfassend einen nachfüllbaren Tinten-Vorratsbehälter (1), vorzugsweise aus einem formsteifen Material, mit einer Höhe h und einem konstanten Querschnitt mit der Grundfläche Q des inneren Hohlraums, sowie mit einer Vorrichtung zum Druckausgleich zwischen dem Behälterinneren und seiner Umgebung, so dass der Druck in dem Behälter (1) unabhängig von dessen Befüllungszustand konstant ist, wobei der Tinten-Vorratsbehälter in vertikaler Richtung verstellbar ist, an oder im Bereich seiner Oberseite eine Öse od. dgl. zum Einhängen eines vertikal wirkenden, als Zugfeder ausgebildeten Federelements (3) aufweist und mit einer von der Auslenkung ΔL = L - L₀ gegenüber seiner Länge L₀ bei vollständig leerem Tinten-Vorratsbehälter (1) abhängigen Federkraft $F = - D * ΔL$ gehalten wird, wobei für die Federkonstante D gilt: $D = ρ * Q \left(1\pm ε\right) ,$
mit 0 ≤ ε ≤ 0,2, vorzugsweise 0 ≤ ε ≤ 0,1, insbesondere 0 ≤ ε ≤ 0,05, beispielsweise 0 ≤ ε ≤ 0,02, **dadurch gekennzeichnet, dass**
a) der Tinten-Vorratsbehälter (1) geschlossen oder verschließbar ist und in seinem oberen Bereich eine Nachfüllöffnung aufweist, die im Normalbetrieb mit einem Deckel verschlossen ist; wobei
b) eine Einrichtung zum Entgasen der Tinte vorgesehen ist in Form einer semipermeablen Membran, an deren Außenseite ein Vakuum oder Unterdruck anliegt, während die Tinte an ihrer Innenseite entlang strömt.

3. Vorrichtung nach Anspruch 1 oder 2, **dadurch gekennzeichnet, dass** der Tinten-Vorratsbehälter (1) zumindest bereichsweise aus einem transparenten oder opaken Material besteht, bspw. aus Kunststoff.

4. Vorrichtung nach einem der Ansprüche 1 bis 3, **dadurch gekennzeichnet, dass** der Tinten-Vorratsbehälter (1) eine zylindrische oder prismatische Grundgestalt aufweist mit einer vertikalen Längsachse.

5. Vorrichtung nach einem der vorhergehenden Ansprüche, **dadurch gekennzeichnet, dass** der Tinten-Vorratbehälter (1) im Bereich seiner Oberseite eine Öffnung zum Durckausgleich aufweist, bspw. eine kleine Öffnung mit einem Querschnitt von weniger als 20 mm², vorzugsweise eine kleine Öffnung mit einem Querschnitt von weniger als 10 mm², insbesondere eine kleine Öffnung mit einem Querschnitt von weniger als 5 mm².

6. Vorrichtung nach einem der vorhergehenden Ansprüche, **dadurch gekennzeichnet, dass** der Tinten-Vorratbehälter (1) im Bereich seiner Oberseite wenigstens eine Öffnung (13) zum Nachfüllen aufweist, vorzugsweise eine verschließbare Öffnung (13), insbesondere mit einem Schraubverschluß.

7. Vorrichtung nach einem der vorhergehenden Ansprüche, **dadurch gekennzeichnet, dass** der Tinten-Vorratbehälter (1) an oder im Bereich seiner Oberseite eine Öse od. dgl. zum Befestigen einer Aufhängevorrichtung aufweist, vorzugsweise etwa vertikal oberhalb des Schwerpunktes des gerade hängenden, halb befüllten Tinten-Vorratsbehälters (1).

8. Vorrichtung nach einem der vorhergehenden Ansprüche, **dadurch gekennzeichnet, dass** der Tinten-Vorratsbehälter (1) an oder im Bereich seiner Unterseite einen Anschluß (14) für eine Tintenleitung aufweist, vorzugsweise für den Anschluß eines Tintenschlauchs (15), insbesondere für einen Tintenschlauch eines druckerinternen Tintensystems.

9. Vorrichtung nach einem der vorhergehenden Ansprüche, **dadurch gekennzeichnet, dass** wenigstens ein Federelement (3) als Zugfeder ausgebildet ist.

10. Vorrichtung nach einem der vorhergehenden Ansprüche, **dadurch gekennzeichnet, dass** wenigstens ein Federelement (3) als Spiralfeder ausgebildet ist.

11. Vorrichtung nach einem der vorhergehenden Ansprüche, **dadurch gekennzeichnet, dass** wenigstens ein Federelement (3) austauschbar ist, insbesondere lösbar eingehängt.

12. Vorrichtung nach einem der vorhergehenden Ansprüche, **dadurch gekennzeichnet, dass** das obere Ende des Federelements (3) an einer Stütz- oder Aufhängevorrichtung (5) befestigt oder befestigbar ist.

13. Vorrichtung nach Anspruch 12, **dadurch gekennzeichnet, dass** die Stütz-oder Aufhängevorrichtung (5) die Gestalt eines Galgens oder einer Brücke aufweist.

14. Vorrichtung nach Anspruch 12 oder 13, **dadurch gekennzeichnet, dass** die Stütz- oder Aufhängevorrichtung (5) höhenverstellbar ist und/oder die Befestigung an der Stütz- oder Aufhängevorrichtung (5) über eine Höhenverstelleinrichtung erfolgt, insbesondere über eine Feinhöhenverstelleinrichtung (6).

15. Vorrichtung nach einem der Ansprüche 12 bis 14, **dadurch gekennzeichnet, dass** die Stütz- oder Aufhängevorrichtung mit einem Drucker integriert ist.

## Claims

1. Device for the supply of a printer, particularly an inkjet printer, with ink of the density p, comprising a refillable ink holding tank (1), preferably made of a material stable in shape, having a filling volume V₀, a height h₀, and a cross section Q(h) of the inner cavity as well as a provision for pressure equalization between the inside of the tank and its external environment so that the pressure inside the tank (1) is constant, independent from its filling condition, whereat the ink holding tank (1) is adjustable in vertical direction, exhibits at the top or in its top area an eyelet or the like to hook in a vertically acting spring element (3), designed as a tension spring, and which is retained by a spring force that is dependent on its elongation ΔL = L-L₀ compared against its length L₀ when the ink holding tank (1) is completely empty $F = F \left(ΔL\right) = {\int }_{0}^{ΔL} Dʹ \left(l\right) ⁢ dl$
in which for the spring characteristic D'(L) applies: $Dʹ \left(L\right) = ρ * Q \left(h=ΔL\right) * \left(1\pm ε\right) ,$
with 0 ≤ ε ≤ 0.2, preferably 0 ≤ ε ≤ 0.1, in particular 0 ≤ ε ≤ 0.05, for example 0 ≤ ε ≤ 0.02, **characterized by** the fact that
a) the ink holding tank (1) is closed or closeable and exhibits a refill opening in its upper area, which is closed by a cap during normal operation, in which
b) a feature for degassing of the ink is provided for in form of a semipermeable membrane, on the outer side of which a vacuum or below-atmospheric pressure is present while the ink is flowing along at its inner surface.

2. Device for the supply of a printer, particularly an inkjet printer, with ink of the density p, comprising a refillable ink holding tank (1), preferably made of a material stable in shape, having a height h and a constant cross section of the bottom area Q of the inner cavity as well as a provision for pressure equalization between the inside of the tank and its external environment so that the pressure inside the tank (1) is constant, independent from its filling conditión, whereat the ink holding tank (1) is adjustable in vertical direction, exhibits at the top or in its top area an eyelet or the like to hook in a vertically acting spring element (3), designed as a tension spring, and which is retained by a spring force that is dependent on its elongation ΔL=L-L₀ compared against its length L₀ when the ink holding tank (1) is completely empty $F = D * ΔL$
in which for the spring constant D applies: $D = ρ * Q \left(1\pm ε\right) ,$
with 0 ≤ ε ≤ 0.2, preferably 0 ≤ ε ≤ 0.1, in particular 0 ≤ ε ≤ 0.05, for example 0 ≤ ε ≤ 0.02, **characterized by** the fact that
a) the ink holding tank (1) is closed or closable and exhibits a refill opening in its upper area, which is closed by a cap during normal operation, in which
b) a feature for degassing of the ink is provided for in form of a semipermeable membrane, on the outer side of which a vacuum or below-atmospheric pressure is present while the ink is flowing along at its inner surface.

3. Device according to claim 1 or 2, **characterized by** the fact that ink holding tank (1) at least in certain areas consists of a transparent or opaque material, for example of plastic material.

4. Device according to one of the claims 1 through 3, **characterized by** the fact that the ink holding tank (1) exhibits a cylindrical or prismatic basic shape with a vertical longitudinal axis.

5. Device according to one of the foregoing claims, **characterized by** the fact that the ink holding tank (1) exhibits an opening for pressure equalization in its top side area, for example a small opening of less than 20 mm² cross section, preferably a small opening of less than 10 mm² cross section, in particular a small opening of less than 5 mm² cross section.

6. Device according to one of the foregoing claims, **characterized by** the fact that the ink holding tank (1) exhibits in its top side area at least one opening (13) for refilling, preferably a closeable opening (13), particularly by means of a screw plug.

7. Device according to one of the foregoing claims, **characterized by** the fact that the ink holding tank (1) exhibits at its top or in its top area an eyelet or the like to attach a suspension mechanism, preferably perhaps above the center of gravity of the straight hanging half-filled ink holding tank (1).

8. Device according to one of the foregoing claims, **characterized by** the fact that the ink holding tank (1) exhibits at its bottom or in its bottom area a connection (14) for an ink line, preferably for the connection of an ink hose (15), in particular for an ink hose of a printer-internal ink system.

9. Device according to one of the foregoing claims, **characterized by** the fact that at least one spring element (3) is designed as tension spring.

10. Device according to one of the foregoing claims, **characterized by** the fact that at least one spring element (3) is designed as coil spring.

11. Device according to one of the foregoing claims, **characterized by** the fact that at least one spring element (3) is exchangeable, in particular is detachably suspended.

12. Device according to one of the foregoing claims, **characterized by** the fact that the upper end of the spring element (3) is or can be attached to a support or suspension device (5).

13. Device according to one of the foregoing claims, **characterized by** the fact that the support or suspension device (5) exhibits the shape of a gallows or of a bridge.

14. Device according to claim 12 or 13, **characterized by** the fact that the support or suspension device (5) is adjustable in height and/or the attachment at the support or suspension device (5) is effected via a height adjustment mechanism, in particular via a height fine adjustment mechanism (6).

15. Device according to one of the claims 12 through 14, **characterized by** the fact that the support or suspension device (5) is integrated with a printer.

## Revendications

1. Dispositif destiné à l'alimentation d'une imprimante, en particulier d'une imprimante à jet d'encre, avec de l'encre d'une densité p, comprenant un réservoir d'encre (1) rechargeable, de préférence en un matériau de forme rigide, d'un volume de remplissage V₀, d'une hauteur h₀ et d'une section Q(h) de la cavité intérieure, ainsi que d'un dispositif de compensation de pression entre l'intérieur du réservoir et son environnement de façon à ce que la pression dans le réservoir (1) soit constante indépendamment de son état de remplissage, où le réservoir d'encre (1) est réglable en sens vertical, présente au niveau ou dans la zone de sa partie supérieure un oeillet ou similaire pour accrocher un élément à ressort (3) réalisé sous forme de ressort de traction agissant verticalement et retenu par une force de ressort dépendant de la déformation ΔL = L - L₀ par rapport à sa longueur L₀ avec réservoir d'encre (1)
entièrement vide $F = F \left(ΔL\right) = - {\int }_{0}^{ΔL} Dʹ \left(l\right) ⁢ dl$
où pour la caractéristique de ressort D'(L) s'applique : $Dʹ \left(L\right) = ρ * Q \left(h=ΔL\right) * \left(1\pm ε\right) ,$
avec 0 ≤ ε ≤ 0,2, de préférence 0 ≤ ε ≤ 0,1, en particulier 0 ≤ ε ≤ 0,05, par exemple 0 ε ≤ 00,2, **caractérisé en ce que**
a) le réservoir d'encre (1) est fermé ou verrouillable et présente dans sa zone supérieure un orifice de recharge qui en mode normal est fermé par un couvercle ; où
b) un équipement de dégazage de l'encre est prévu sous forme de membrane semi-perméable sur la face extérieure de laquelle est appliqué un vide ou un vide partiel pendant que l'encre coule le long de sa face intérieure.

2. Dispositif destiné à l'alimentation d'une imprimante, en particulier d'une imprimante à jet d'encre, avec de l'encre d'une densité p, comprenant un réservoir d'encre (1) rechargeable, de préférence en un matériau de forme rigide, d'une hauteur h₀ et d'une section constante avec la surface de base Q de la cavité intérieure, ainsi que d'un dispositif de compensation de pression entre l'intérieur du réservoir et son environnement de façon à ce que la pression dans le réservoir (1) soit constante indépendamment de son état de remplissage, où le réservoir d'encre (1) est réglable en sens vertical, présente au niveau ou dans la zone de sa partie supérieure un oeillet ou similaire pour accrocher un élément à ressort (3) réalisé sous forme de ressort de traction agissant verticalement et retenu par une force de ressort dépendant de la déformation ΔL = L - L₀ par rapport à sa longueur L₀ avec réservoir d'encre (1) entièrement vide $F = - D * ΔL$
où pour la constante de ressort D s'applique : $D = ρ * Q \left(1\pm ε\right) ,$
avec 0 ≤ ε ≤ 0,2, de préférence 0 ≤ ε ≤ 0,1, en particulier 0 ≤ ε ≤ 0,05, par exemple 0 ≤ ε ≤ 00,2, **caractérisé en ce que**
a) le réservoir d'encre (1) est fermé ou verrouillable et présente dans sa zone supérieure un orifice de recharge qui en mode normal est fermé par un couvercle ; où
b) un équipement de dégazage de l'encre est prévu sous forme de membrane semi-perméable sur la face extérieure de laquelle est appliqué un vide ou un vide partiel pendant que l'encre coule le long de sa face intérieure.

3. Dispositif selon la revendication 1 ou 2, **caractérisé en ce que** le réservoir d'encre (1) consiste au moins partiellement en un matériau transparent ou opaque, par exemple en matière plastique.

4. Dispositif selon l'une des revendications 1 à 3, **caractérisé en ce que** le réservoir d'encre (1) présente une forme de base cylindrique ou prismatique avec un axe longitudinal vertical.

5. Dispositif selon l'une des revendications précédentes, **caractérisé en ce que** le réservoir d'encre (1) présente dans la zone de sa face supérieure un orifice pour la compensation de pression, par exemple un petit orifice d'une section inférieure à 20 mm², de préférence un petit orifice d'une section inférieure à 10 mm², en particulier un petit orifice d'une section inférieure à 5 mm².

6. Dispositif selon l'une des revendications précédentes, **caractérisé en ce que** le réservoir d'encre (1) présente dans la zone de sa face supérieure au moins un orifice (13) pour la recharge, de préférence un orifice (13) obturable, en particulier avec un bouchon fileté.

7. Dispositif selon l'une des revendications précédentes, **caractérisé en ce que** le réservoir d'encre (1) présente au niveau ou dans la zone de sa face supérieure un oeillet ou similaire pour fixer un dispositif de suspension, de préférence approximativement verticalement au-dessus du centre de gravité du réservoir d'encre (1) à moitié rempli qui est suspendu.

8. Dispositif selon l'une des revendications précédentes, **caractérisé en ce que** le réservoir d'encre (1) présente au niveau ou dans la zone de sa face inférieure un raccordement (14) pour une conduite d'encre, de préférence pour le raccordement d'un tuyau d'encre (15), en particulier pour un tuyau d'encre d'un système d'encre interne à l'imprimante.

9. Dispositif selon l'une des revendications précédentes, **caractérisé en ce qu'**au moins un élément à ressort (3) est réalisé sous forme d'un ressort de traction.

10. Dispositif selon l'une des revendications précédentes, **caractérisé en ce qu'**au moins un élément à ressort (3) est réalisé sous forme de ressort en spirale.

11. Dispositif selon l'une des revendications précédentes, **caractérisé en ce qu'**au moins un élément à ressort (3) est interchangeable, en particulier accroché de
manière amovible.

12. Dispositif selon l'une des revendications précédentes, **caractérisé en ce que** l'extrémité supérieure de l'élément à ressort (3) est fixée ou peut être fixée à un dispositif de support ou de suspension (5).

13. Dispositif selon la revendication 12, **caractérisé en ce que** le dispositif de support ou de suspension (5) présente la forme d'une potence ou d'un pont.

14. Dispositif selon la revendication 12 ou 13, **caractérisé en ce que** le dispositif de support ou de suspension (5) est réglable en hauteur et/ou la fixation au dispositif de support ou de suspension (5) s'effectue par le biais d'un équipement de réglage en hauteur, en particulier par le biais d'un équipement de réglage en hauteur de précision (6).

15. Dispositif selon l'une des revendications 12 à 14, **caractérisé en ce que** le dispositif de support ou de suspension est intégré à une imprimante.
